# EUROPÄISCHE PATENTSCHRIFT

(11) **EP 0 332 863 B1**
(45) Veröffentlichungstag und Bekanntmachung des Hinweises auf die Patenterteilung: **13.05.1992**
(21) Anmeldenummer: 89102605.6
(22) Anmeldetag: 15.02.1989
(51) Int. Cl.: B41J 25/34

(54) **Vorrichtung zur Halterung eines Druckkopfes**
Mounting of a print head
Dispositif de fixation d'une tête d'impression

(30) Priorität: 15.03.1988 DE 3808648
(43) Veröffentlichungstag der Anmeldung: 20.09.1989
(73) Patentinhaber: Siemens Nixdorf Informationssysteme Aktiengesellschaft, 33102 Paderborn (DE)
(72) Erfinder: Blindow, Wolfgang, D-4930 Detmold (DE)
(74) Vertreter: Fuchs, Franz-Josef, Dr.-Ing.

(56) Entgegenhaltungen:
- GB-A- 2 172 929
- US-A- 3 921 780
- US-A- 3 960 255
- PATENT ABSTRACTS OF JAPAN vol. 9, no. 256 (M-421)(1979) 15 Oktober 1985; JP-A-60 105569 (Y. DUOMOTO) 11 Juni 1985.

## Beschreibung

Die Erfindung betrifft eine Vorrichtung zur Halterung eines Druckkopfes an einem Druckkopfschlitten eines Druckers gemäß dem Oberbegriff des Anspruchs 1.

Eine Vorrichtung der vorstehend genannten Art ist beispielsweise aus der GB-A-2 172 929 bekannt. Bei der bekannten Ausführungsform ist an dem Spannschenkel des Spannhebels eine Nase ausgebildet, die in der Verriegelungsstellung des Spannhebels einen Wulst an der Spannfläche des Druckkopfes hintergreift. Bei dieser Lösung kann die Gefahr nicht ausgeschlossen werden, daß bei einer Erschütterung die Nase an dem Spannschenkel des Spannhebels über den Wulst gleitet und der Spannhebel selbsttätig in seine Öffnungslage verschwenkt wird. Eine absolut sichere Verriegelung des Druckkopfes an dem Trägerteil ist damit nicht gewährleistet.

Denselben Nachteil hat auch eine ähnliche Vorrichtung, die aus Patent Abstracts of Japan, vol. 9, no. 256 (M-421) (1979) bekannt ist, wobei hier die von der Nase am Spannschenkel hintergriffene Fläche an einem Zapfen des Trägerteils ausgebildet ist, der durch eine Öffnung in der Spannfläche des zu spannenden Teiles hindurchgreift.

Aus der US-A-3 921 780 ist eine Vorrichtung zur Halterung eines Druckkopfes bekannt, bei der der Druckkopf zwei Zapfen trägt, die durch korrespondierende Öffnungen in einem scheibenförmigen Trägerteil hindurchgreifen und nahe ihren freien Enden jeweils eine Ringnut aufweisen. Die über das Trägerteil hinausragenden freien Enden der Zapfen greifen in Löcher einer Verriegelungsscheibe ein, an die sich kreisbogenförmige Langlöcher anschließen. Durch eine Drehung der Verriegelungsscheibe greifen die Ränder der Langlöcher in die Ringnuten der Zapfenenden ein, so daß der Druckkopf an dem Trägerteil festgelegt ist. Um eine unbeabsichtigte Lockerung der Verriegelungsscheibe zu vermeiden, ist diese über ein Rastklinkengesperre an dem Trägerteil gesichert. Diese Art der Verriegelung des Druckkopfes an dem Trägerteil ist zwar sicher, erfordert aber relativ komplizierte Teile.

Der Erfindung liegt die Aufgabe zugrunde, eine Vorrichtung der eingangs genannten Art anzugeben, die einfach im Aufbau und preiswert in der Herstellung ist sowie ein bequemes und schnelles Auswechseln des Druckkopfes erlaubt, wobei dennoch ein sicherer und präziser Sitz des Druckkopfes an dem Trägerteil gewährleistet ist.

Diese Aufgabe wird erfindungsgemäß durch die im kennzeichnenden Teil des Anspruchs 1 angegebenen Merkmale gelöst.

Der korrekte Sitz des Druckkopfes an dem Trägerteil wird durch die Druckkopfaufnahme und die Anlageflächen bestimmt. Zum Verriegeln und Entriegeln der Spannhebel müssen die Griffschenkel der Spannhebel parallel zur Lagerachse, d.h. senkrecht zur Schwenkebene der Spannhebel über die Rastnasen bewegt werden. Ein unbeabsichtigtes Öffnen der Spannhebel z.B. bei einer stärkeren Erschütterung des Druckkopfes ist damit ausgeschlossen.

Gleichzeitig ermöglichen die Rastmittel an dem Trägerteil und an den Spannhebeln ein einfaches Lösen und Verriegeln der Spannhebel ohne Hilfe von Werkzeugen. Die erfindungsgemäße Ausführungsform ermöglicht eine einfache Montage der Spannhebel an den Trägerteil, wobei keine weiteren Teile benötigt werden. Der Spannhebel ist lang genug, um auch bei relativ hohen Spannkräften ein bequemes Verriegeln zu ermöglichen. Die ausreichende Länge der Spannhebel gewährleistet gleichzeitig eine ausreichende Elastizität derselben, um sie aus dem Eingriff mit den Rastnasen an dem Trägerteil biegen zu können.

Das Trägerteil und die Spannhebel können aus Kunststoff hergestellt werden, wobei die Wahl eines geeigneten Kunststoffes einerseits die nötige Festigkeit und andererseits die erforderliche Elastizität der Spannhebel gewährleistet.

Um eine ausreichende Spannkraft aufbringen zu können, ist es zweckmäßig, wenn der Spannschenkel relativ zu dem Lagerschenkel und dem Griffschenkel des jeweiligen Spannhebels so gerichtet ist, daß er in der Verriegelungsstellung des Spannhebels unter Vorspannung an der Spannfläche des Druckkopfes anliegt.

Um eine präzise Ausrichtung des Druckkopfes an dem Trägerteil zu erleichtern, kann es zweckmäßig sein, an dem Trägerteil mindestens ein Justierelement vorzusehen, das zum Eingriff mit einem komplementären Gegenelement am Druckkopf bestimmt ist.

Vorteilhafte Ausführungen der Erfindung ergeben sich auch aus den weiteren Unteransprüchen.

Die folgende Beschreibung erläutert in Verbindung mit den beigefügten Zeichnungen die Erfindung anhand eines Ausführungsbeispieles. Es zeigen:
Fig. 1 eine schematische Darstellung des Druckkopfes und der zu seiner Halterung an einem Druckerschlitten bestimmten Halterungsvorrichtung,
Fig. 2 eine Draufsicht auf das Trägerteil der in der Figur 1 dargestellten Halterungsvorrichtung in Richtung des Pfeiles A.
Fig. 3 eine schematische Darstellung der Halterungsvorrichung mit eingesetztem Druckkopf und geöffneten Spannhebeln,
Fig. 4 eine Darstellung gemäß Figur 3 mit geschlossenen Spannhebeln und
Fig. 5 eine schematische Draufsicht auf die in der Figur 4 dargestellte Anordnung in Richtung des Pfeiles B.

Figur 1 zeigt in ihrem oberen Teil einen allgemein mit 10 bezeichneten Druckkopf mit einem die Betätigungsmagnete für die Drucknadeln einschließenden Gehäuse 12 und einem die Drucknadeln führenden Mundstück 14, wobei man in der Darstellung der Figur 1 auf das Nadelaustrittsende des Mundstücks 14 blickt. Mit dem Mundstück 14 und dem Gehäuse 12 ist eine Verankerungsplatte 16 starr verbunden.

Im unteren Abschnitt der Figur 1 ist eine allgemein mit 18 bezeichnete Halterungsvorrichtung dargestellt, die an dem Druckerschlitten eines Druckers befestigt werden kann und die zur auswechselbaren Halterung des Druckkopfes 10 bestimmt ist. Die Halterungsvorrichtung umfaßt ein längliches Trägerteil 20 mit einer mittig angeordneten sich quer zur Längsrichtung des Trägerteils 20 erstreckenden rechteckigen Aussparung 22, die zur Aufnahme des Mundstücks 14 des Druckkopfes 10 bestimmt ist. Beiderseits dieser Aussparung 22 sind an einer zur Anlage der Verriegelungsplatte 16 bestimmten Anlagefläche 24 des Trägerteils 20 zwei Justierzapfen 26 ausgebildet, die in komplementäre Durchbrechungen 28 in der Verriegelungsplatte 16 eingreifen, um so einen präzisen Sitz des Druckkopfes 10 an dem Trägerteil 20 zu gewährleisten.

An seinen beiden Längsenden weist das Trägerteil 20 jeweils eine Lagergabel 30 zur Lagerung von Spannhebeln 32 auf. Die Lagergabel 30 umfaßt zwei Schenkel 33, 34, die einen Lagerspalt 36 begrenzen, in den ein Lagerschenkel 38 des Spannhebels 32 eingreift. Der Lagerschenkel 38 trägt einen Lagerzapfen 40, der in U-förmige Lagerschlitze 42 in den Gabelschenkeln 32, 34 einführbar ist. Dabei ist der gerade Teil der Lagerschlitze 42 etwas schmaler als der Durchmesser der Lagerzapfen, während die Lagerfläche am Grunde der Lagerschlitze 42 dem Durchmesser der Lagerzapfen 40 exakt entspricht, so daß diese in die U-förmigen Schlitze 42 eingeklipst werden können. Es werden daher keine weiteren Mittel benötigt, um die Spannhebel 32 an dem Trägerteil 20 festzuhalten.

Der Lagerschenkel 38 des jeweiligen Spannhebels 32 ist durch einen Griffschenkel 44 verlängert. In einem mittleren Bereich zwischen der Lagerachse und dem freien Ende des Griffschenkels 44 setzt ein annähernd senkrecht zur Längsrichtung von Lagerschenkel 38 und Griffschenkel 44 verlaufender Spannschenkel 46 an, wobei der Winkel α des Spannschenkels 46 mit dem Lagerschenkel 38 etwas geringer als 90° ist.

An parallel zur Einsetzrichtung des Druckkopfes 10 in das Trägerteil 20 gerichteten Armen 48 ist jeweils eine Rastnase 50 angeordnet, die eine in der Figur 2 zu erkennende rampenförmige Einweisungsfläche 52 aufweist.

Figur 3 zeigt den in die Halterungsvorrichtung 18 eingesetzten Druckkopf 10 bei noch geöffneten Spannhebeln 32. Zum Verriegeln des Druckkopfes 10 in der Halterungsvorrichtung 18 werden die Spannhebel 32 in Richtung der Pfeile C in Figur 3 verschwenkt. Dabei kommen zunächst die Spannschenkel 46 auf der Oberseite der Verriegelungsplatte 16 zur Anlage. Gleichzeitig gleiten die Griffschenkel 44 über die schrägen Einweisungsflächen 52 der Nasen 50, wobei die Spannhebel 32 in Richtung des Pfeiles D in Figur 5 ausgelenkt werden, bis sie hinter den Nasen 50 einschnappen. Dabei wurde der Spannschenkel jeweils entgegen der Schwenkrichtung des Pfeiles C verspannt, so daß eine entsprechende Haltekraft auf die Verriegelungsplatte 16 einwirkt, um den Druckkopf 10 fest gegen die Anlagefläche 24 zu spannen. Die Verriegelungsstellung der Spannhebel 32 ist in Figur 4 dargestellt. In der Verriegelungsstellung liegt die in der Figur 1 erkennbare Nockenfläche 54 an dem Lagerschenkel 38 des jeweiligen Spannhebels 32 flach an der Endfläche 56 des Spaltes 36 der Lagergabel 30 an und bildet somit einen Anschlag für das Verspannen des Spannhebels 32, bis dessen Griffschenkel 44 hinter der jeweiligen Rastnase 50 einrasten kann.

Zum Lösen der Spannhebel 32 müssen diese wiederum aus der in der Figur 4 dargestellten Verriegelungsstellung in Richtung des Pfeiles D in Figur 5 ausgelenkt und über die Rastnasen 50 angehoben werden, bis sie entgegen der Richtung der Pfeiles C in ihre in den Figuren 1 und 3 dargestellte Freigabestellung verschwenkt werden können.

Wie die vorstehende Beschreibung zeigt, besteht die gesamte Halterungsvorrichtung aus drei jeweils einstückigen Teilen, wobei die beiden Spannhebel identisch sind. Diese Teile können auf einfache und preiswerte Weise beispielsweise aus Kunststoff gefertigt und auf einfache Weise montiert werden. Das Verriegeln und Entriegeln ist außerordentlich einfach, so daß ein Druckkopfwechsel sehr rasch und bequem durchgeführt werden kann.

## Patentansprüche

1. Vorrichtung zur Halterung eines Druckkopfes (10) an dem Druckkopfschlitten eines Druckers, umfassend ein Trägerteil (20) mit einer Anlageflächen für den Druckkopf (10) aufweisenden Druckkopfaufnahme (22, 24) und Spannmitteln (32) zum Andrücken des Druckkopfes (10) an die Anlageflächen, wobei die Spannmittel zwei Spannhebel (32) umfassen, die beiderseits der Druckkopfaufnahme (22, 24) an dem Trägerteil (20) zwischen einer Freigabestellung und einer Verriegelungsstellung schwenkbar gelagert sind und jeweils einen zum Hintergreifen einer Spannfläche (16) am Druckkopf (10) bestimmten Spannschenkel (46) aufweisen, dadurch **gekennzeichnet**, daß die Spannhebel (32) jeweils mit einem einen Winkel mit dem Spannschenkel (46) bildenden Lagerschenkel (38) in einer Lagergabel (30) des an dem Druckkopfschlitten befestigbaren Trägerteils (20) schwenkbar gelagert sind, wobei der Lagerschenkel (38) einen Lagerbolzen trägt, der in einen U-förmigen Lagerschlitz (42) in dem Trägerteil (20) einklipsbar ist, und daß jeweils an einem mit dem Trägerteil (20) verbundenen Arm (48) eine mit Rampenflächen (52) versehene Nase (50) ausgebildet ist, die parallel zur Lagerachse (40) in den Schwenkweg des Spannhebels (32) ragt und deren Abstand von der Lagerachse (40) des jeweiligen Spannhebels (32) größer als der Abstand des Spannschenkels (46) von der Lagerachse (40) ist, wobei der Spannhebel (32) einen den Lagerschenkel (38) über den Spannschenkel (46) hinaus fortsetzenden Griffschenkel (44) aufweist, der in der Verriegelungsstellung des jeweiligen Spannhebels (32) die jeweilige Nase (50) hintergreift.

2. Vorrichtung nach Anspruch 1, dadurch **gekennzeichnet**, daß der Spannschenkel (46) relativ zu dem Lagerschenkel (38) und dem Griffschenkel (44) des jeweiligen Spannhebels (32) so gerichtet ist, daß er in der Verriegelungsstellung des Spannhebels (32) unter Vorspannung an der Spannfläche (16) des Druckkopfes (10) anliegt.

3. Vorrichtung nach einem der Ansprüche 1 und 2, dadurch **gekennzeichnet**, daß die Spannhebel (32) einstückig aus einem mindestens geringfügig elastisch verformbaren Material hergestellt sind.

4. Vorrichtung nach einem der Ansprüche 1 bis 3, dadurch **gekennzeichnet**, daß an dem Lagerschenkel (38) des jeweiligen Spannhebels (32) eine Nockenfläche (54) ausgebildet ist, die in der Verriegelungsstellung an einer Anschlagfläche der Lagergabel des Trägerteils anliegt.

5. Vorrichtung nach einem der Ansprüche 1 bis 4, dadurch **gekennzeichnet**, daß an dem Trägerteil (20) mindestens ein Justierelement (26) ausgebildet ist, das zum Eingriff mit einem Gegenelement (28) am Druckkopf (10) bestimmt ist.

6. Vorrichtung nach einem der Ansprüche 1 bis 5, dadurch **gekennzeichnet**, daß die Spannhebel (32) identisch geformt sind.

## Claims

1. A method of mounting a print head (10) on the print head carriage of a printer, comprising a carrier part (20) having a pring head holder (22, 24) comprising a abutment surfaces for the print head (10), and tensioning means (32) for pressing the print head (10) against the abutment surfaces, the tensioning means comprising two tensioning levers (32) mounted on both sides of the print head holder (22, 24) on the carrier part (20) for pivoting between a release position and a locking position and each comprising a tensioning arm (46) intended to engage behind a tentioning surface (16) on the print head (10), characterised in that the tensioning levers (32) are each mounted pivotally, by a bearing arm (38) forming an angle with the tensioning arm (46), in a bearing fork (30) of the carrier part (20) securable on the print head carriage, the bearing arm (38) carrying a bearing pin adapted to clip a U-shaped bearing slot (42) in the carrier part (20), and in that a nose (50) provided with ramp surfaces (52) is formed on each arm (48) connected to the carrier part (20), said nose extending parallel to the bearing spindle (40) into the pivoting path of the tensioning lever (32) and its distance from the bearing spindle (40) of the associated tensioning lever (32) being greater than the distance between the tensioning arm (46) and the bearing spindle (40), the tensioning lever (32) comprising a grip arm (44) which continues the bearing arm (38) beyond the tensioning arm (46) and which, in the locking position of the associated tensioning lever (32), engages behind the associated nose (50).

2. Apparatus according to claim 1, characterised in thats the tensioning arm (46) is so oriented relatively to the bearing arm (38) and the grip arm (44) of the associated tensioning lever (32) that in the locking position of the tensioning lever (32) it bears against the tensioning surface (16) of the print head (10) with prestressing.

3. Apparatus according to claim 1 or 2, characterised in that the tensioning levers (32) are made in one piece from a material which is at least slightly elastically deformable.

4. Apparatus according to any one of claims 1 to 3, characterised in that a cam surface (54) is formed on the bearing arm (38) of the associated tensioning lever (32) and in the locking position bears against an abutment surface of the bearing fork of the carrier part.

5. Apparatus according to any one of claims 1 to 4, characterised in that at least one adjustment element (26) is formed on the carrier part (20) and is intended to engage a companion element (28) on the print head (10).

6. Apparatus according to any of claims 1 to 5, characterised in that the tensioning levers (32) are identically shaped.

## Revendications

1. Dispositif pour la fixation d'une tête d'impression (10) sur le chariot de tête d'impression d'une imprimante , comprenant un élément de support (20) avec un logement de tête d'impression (22, 24) présentant des surfaces d'appui pour la tête d'impression (10), et des moyens de serrage (32) pour l'application de la tête d'impression (10) contre les surfaces d'appui, les moyens de serrage comprenant deux leviers de serrage (32) montés de part et d'autre du logement de tête d'impression (22, 24) sur l'élément de support (20) qui peuvent être pivotés entre une position de libération et une position de verrouillage et présentent chacun une branche de serrage (46) destinée à passer derrière une surface de serrage (16) sur la tête d'impression (10), **caractérisé** en ce que les leviers de serrage (32) sont respectivement montés de manière pivotante, avec une branche de support (38) formant un angle avec la branche de serrage (46), dans une fourche de support (30) de l'élément de support (20) pouvant être fixé sur le chariot de tête d'impression, la branche de support (38) portant un axe de palier qui peut être enclenché dans une fente de support en U (42) ménagée dans l'élément de support (20), et que sur un bras (48) rattaché à l'élément de support (20) est conformé respectivement un talon (50) muni de rampes (52) lequel dépasse, parallèlement à l'axe de palier (40), dans la trajectoire de pivotement du levier de serrage (32) et dont la distance par rapport à l'axe de palier (40) du levier de serrage (32) respectif est plus grande que la distance entre la branche de serrage (46) et l'axe de palier (40), le levier de serrage (32) comportant une branche-poignée (44) qui prolonge la branche de support (38) au-delà de la branche de serrage (46) et qui, dans la position de verrouillage du levier de serrage (32) respectif, passe derrière le talon (50) respectif.

2. Dispositif selon la revendication 1, caractérisé en ce que la branche de serrage (46) est orientée par rapport à la branche de support (38) et à la branche-poignée (44) du levier de serrage (32) respectif de telle façon que, dans la position de verrouillage dudit levier de serrage (32), elle est appliquée sous précontrainte contre la surface de serrage (16) de la tête d'impression (10).

3. Dispositif selon l'une des revendications 1 et 2, caractérisé en ce que les leviers de serrage (32) sont réalisés d'un seul tenant dans un matériau permettant au moins une légère déformation élastique.

4. Dispositif selon l'une des revendications 1 à 3, caractérisé en ce que sur la branche de support (38) du levier de serrage (32) respectif est conformé un profil de came (54) qui est appliqué dans la position de verrouillage contre une surface d'arrêt de la fourche de support de l'élément de support.

5. Dispositif selon l'une des revendications 1 à 4, caractérisé en ce que sur l'élément de support (20) est conformé au moins un élément d'ajustage (26) destiné à coopérer avec un élément conjugué (28) sur la tête d'impression (10).

6. Dispositif selon l'une des revendications 1 à 5, caractérisé en ce que les leviers de serrage (32) présentent une forme identique.
